# FASCICULE DE BREVET EUROPEEN

(11) **EP 0 277 053 B1**
(45) Date de publication et mention de la délivrance du brevet: **20.06.1990**
(21) Numéro de dépôt: 88400038.1
(22) Date de dépôt: 08.01.1988
(51) Int. Cl.: F23H 17/00

(54) **Grille de foyer, avec des barreaux transversaux en éléments solidarisés par leurs faces frontales**
Feuerungsrost mit Querroststäben, die an ihren Vorderseiten miteinander verbunden sind
Furnace grate with transversal fire bars which are connected to each other at their front side

(30) Priorité: 09.01.1987 FR 8700140
(43) Date de publication de la demande: 03.08.1988
(73) Titulaire: T.I.R.U.- TRAITEMENT INDUSTRIEL DES RESIDUS URBAINS, 75008 Paris (FR)
(72) Inventeur: Moreau, André, F-75013 Paris (FR)
(74) Mandataire: CABINET BONNET-THIRION

(56) Documents cités:
- EP-A- 0 056 139

## Description

L'invention se rapporte à une grille de foyer, pour supporter une masse de solides en combustion, notamment déchets urbains, comportant, en pente descendante d'une zone de chargement amont à un cendrier aval, une succession de barreaux transversaux, alternativement fixes et mobiles en va-et-vient longitudinal, et présentant sur le dessus une face dorsale pour supporter la masse et une face frontale en appui glissant sur la face dorsale d'un barreau amont, chaque barreau étant constitué d'une pluralité d'éléments généralement rectangulaires en accolement suivant des faces latérales verticales.

Ce type de grille, où les faces des éléments dévolues à la poussée sont tournées vers l'amont, pour s'opposer à la descente rapide des solides combustibles, et provoquer un brassage de la masse, ont été abondamment décrites dans l'état de la technique depuis le brevet US-A-2 250 067, déposé en 1939. Depuis, des perfectionnements ont été apportés, visant notamment la disposition d'orifices de soufflage qui traversent les éléments pour amener de l'air comburant à la masse en combustion, à partir de caissons de soufflage situés en dessous de la grille.

Le document de brevet FR-A-2 574 160 décrit une grille de foyer à recul qui comporte des éléments de barreaux munis, au raccordement de la face frontale et de la face dorsale, et sur cette dernière, une saillie transversale à facettes, avec des orifices de soufflage d'air pratiqués dans une facette arrière de la saillie, de façon à regarder vers l'aval, et canaliser des jets d'air depuis le dessous de la grille dans la masse de solides combustibles, dans une direction qui remonte avec un angle d'environ 15_{°} sur l'horizontale.

Ce document de brevet décrit en outre des moyens pour maintenir en alignement les éléments de barreaux accolés, ces moyens consistant en des broches transversales qui passent dans des trous pratiqués dans les faces latérales à l'emplacement des saillies.

En effet, il est essentiel, pour la stabilité des réglages de combustion notamment, que l'air de soufflage ne parvienne à la masse en combustion qu'à travers les orifices de soufflage. Il faut donc éviter que les éléments de barreaux ne soient soulevés par les solides en combustion à leur appui par le bord inférieur de leur face frontale sur la face dorsale de l'élément situé immédiatement en amont. On rappelle que les barreaux sont maintenus en place par leur poids, et tenus par l'extrémité arrière de leur face inférieure sur une traverse, qui s'engage dans une rainure transversale pratiquée dans cette face inférieure. La traverse est alternativement fixée au bâti général de grille, et fixée sur un cadre mobile en va-et-vient.

Le fractionnement des barreaux en éléments alignés transversalement a pour but, d'une part de conférer au barreau une relative souplesse, et d'autre part de faciliter le montage et le démontage de la grille en constituant des éléments de dimensions et poids maniables.

Mais la contrepartie du fractionnement est que les risques de soulèvement des éléments par la masse en .combusion s'en trouvent accrus ; aussi est-il recommandé d'atteler les éléments de barreaux entre eux, pour que le poids total du barreau s'oppose au soulèvement.

La solution préconisée par FR-A-2 574 160 présente toutefois des inconvénients. Les broches ne peuvent être introduites dans les trous prévus à cet effet dans les faces latérales des éléments qu'à l'écart de l'emplacement du barreau sur la grille, car la grille est limitée latéralement par des parois de foyer. Le barreau doit être mis en place assemblé, ce qui implique des manipulations du barreau entier. Le démontage en éléments suppose également que le barreau, enlevé entier de la grille, soit emporté à l'écart pour dételer les éléments. Ceci est particulièrement fâcheux lorsqu'il n'est nécessaire de démonter que quelques éléments, par exemple pour les remplacer s'ils apparaissent défectueux, car il est alors nécessaire de manipuler tous les barreaux, entiers, qui comportent au moins un élément défectueux.

Le document de brevet EP-A 0 056 139 décrit un moyen d'attelage pour éléments de barreaux de grille où l'air comburant est injecté dans le foyer en passant par des intervalles ménagés entre les bords latéraux d'éléments voisins. Pour préserver une mobilité relative longitudinale entre éléments voisins, utile pour l'élimination de résidus dans les intervalles ménagés pour le soufflage, l'élément d'attelage est un profilé creux rectangulaire, avec une fente dans une face, et les éléments présentent, à la partie inférieure de leur parois latérales, des rebords longitudinaux tournés vers l'intérieur, et l'élément d'attelage est glissé sur ces rebords longitudinaux. Une telle disposition est inutile pour des grilles selon FR-A 2 574 160. Pour pallier cet inconvénient, l'invention propose une grille de foyer, pour supporter une masse de solides en combustion, notamment déchets urbains, comportant, en pente descendante d'une zone de chargement amont à un cendrier aval, une succession de barreaux transversaux, alternativement fixes et mobiles en va-et-vient longitudinal, et présentant du côté supérieur une face dorsale pour supporter la masse, et une face frontale en appui glissant par un bord inférieur sur la face dorsale d'un barreau amont, chaque barreau constitué d'une pluralité d'éléments généralement rectangulaires en accolement suivant des faces latérales avec des canaux de soufflage d'air traversant les éléments pour déboucher dans leurs faces dorsales, des moyens d'attelage, disposés à proximité des faces frontales, assurant le maintien en alignement transversal strict de la pluralité d'éléments, caractérisée en ce que lesdits moyens d'attelage comprennent des agrafes en C avec deux branches droites parallèles réunies par une traverse perpendiculaire, chaque agrafe étant apte à être disposée en pont entre deux éléments accolés, avec chacune de ses branches respectivement engagées dans un logement individuel pratiqué dans la face frontale respective de l'un et l'autre des éléments accolés, la section des logements étant propre à interdire un déplacement latéral substantiel des branches respectives.

On comprend qu'ainsi, au montage de la grille, il n'est nécessaire que de manipuler des éléments séparés, la mise en place des agrafes se faisant en dernier lieu. De plus, ultérieurement, pour déplacer ou remplacer un élément, il suffit d'enlever les deux agrafes qui le rattachent aux éléments accolés de part et d'autre, ou une seule agrafe s'il s'agit d'un élément de bordure.

De préférence, les logements sont symétriques par rapport à un plan médian parallèle aux faces latérales, afin que les logements adjacents de deux éléments accolés soient disposés symétriquement par rapport au plan des faces latérales accolées.

Selon des dispositions préférées, les éléments comportent des échancrures qui relient les logements de branche d'agrafe à la face latérale voisine, pour laisser place à la traverse d'agrafe. Cette traverse peut être engagée dans les échancrures en retrait de la face frontale. Les échancrures peuvent être prolongées par des fentes, le long des branches. On peut souder des plaquettes au-dessus des logements, pour empêcher l'agrafe de sortir du logement, mais ces plaquettes ne doivent pas faire pont entre les éléments, pour conserver des possibilités de jeu.

De préférence, les éléments comportent des saillies transversales sur leur face dorsale, au raccordement avec la face frontale, avec une facette arrière où débouchent des orifices de soufflage.

Les caractéristiques et avantages de l'invention ressortiront d'ailleurs de la description qui va suivre à titre d'exemple, en référence aux dessins annexés dans lesquels :
la figure 1 représente, en perspective éclatée, les moyens d'attelage à agrafe selon l'invention ;
la figure 2 est une coupe suivant le plan II-II de la figure 3 ;
la figure 3 est une coupe suivant le plan III-III de la figure 2 ;
la figure 4 est une perspective d'un élément de barreau, dans la zone à l'angle des faces frontale et latérale ;
la figure 5 est une vue frontale de la zone d'accolement de deux éléments de barreau ;
la figure 6 est une vue latérale de l'avant d'un élément de barreau, dans le plan VI-VI de la figure 5 ;
la figure 7 est une vue de dessus d'une grille de foyer selon l'invention.

On supposera connue la structure générale de grille de foyer, notamment pour brûler des déchets urbains, que l'on décrira très succinctement ici, en renvoyant pour les détails par exemple FR-A-2 574 160, ce document constituant un état de la technique proche de la présente invention.

On rappellera que ce genre de grille de foyer comporte, en pente descendante d'une zone de chargement amont à un cendrier aval, une succession de barreaux transversaux, alternativement mobiles en va-et-vient longitudinal et présentant du côté supérieur de la grille une face dorsale pour supporter la masse, et une face frontale en appui glissant par un bord inférieur sur la face dorsale d'un barreau amont. Chaque barreau comprend une pluralité d'éléments généralement rectangulaires en accolement suivant des faces latérales verticales.

Selon la forme de réalisation choisie et représentée aux figures 1 à 6, deux éléments de barreaux 10 et 11, dont seules les régions intéressantes sont représentées, sont ·accolés par des faces latérales respectivement 109 et 119. Ces faces latérales sont verticales sur la grille assemblées, et perpendiculaires à une face frontale 101, 111, respectivement, ainsi qu'à une face dorsale 102, visible sur l'élément 10 à la seule figure 6. Les faces frontales 101 et 111 comportent deux pans 101 a, 101b pour l'élément 10, et 111 a, 111 b pour l'élément 11.

Le pan inférieur est fortement incliné par rapport au plan de la face dorsale 102 (voir figure 6), tandis que le pan supérieur est incliné à environ 45_{°} sur le plan de la face dorsale 102.

Le pan inférieur 101 a, 111a. se termine, à sa partie inférieure, par un rebord 100, 110 par lequel l'élément 10,11 repose sur la face dorsale de l'élément situé immédiatement en amont.

La face dorsale 102, à son raccordement avec le pan supérieur 101b de la face frontale, est surmontée d'une saillie 103 à section en trapèze, avec une facette avant 103a en continuité avec le pan supérieur 101b, une facette supérieure 103b sensiblement parallèle à la face dorsale 102, et une facette arrière 103c. Dans cette facette arrière et perpendiculairement à elle, sont pratiqués des orifices de soufflage 103d.

Lorsque les éléments sont en place sur la grille, les orifices 103d sont dirigés vers l'aval, avec leurs axes en pente montante à environ 15_{°} sur l'horizontale. Les orifices de soufflage 103 sont alimentés en air par au moins un caisson situé en dessous de la grille.

Comme un barreau sur deux est mobile en va et vient sa saillie 103 va se rapprocher et s'éloigner alternativement de la saillie de l'élément amont et de celle de l'élément aval de manière à produire un brassage de la masse de solide en combustion. Les inclinaisons relatives de la face frontale 101 et de la facette arrière 103e sont telles qu'un bloc de combustible pris entre ces surfaces soit soulevé lorsqu'elles se rapprochent.

L'orientation des orifices de soufflage, peu inclinée sur l'horizontale, réduit l'importance des cendres volantes entrainées à travers les tubes de chaudière.

Il est clair que la régularité de conbustion dépend du réglage de l'air-comburant soufflé, de sorte qu'il est de première importance qu'un élément ne puisse se soulever de son appui sur la face dorsale de l'élément amont.

Pour lier ensemble les éléments d'un même barreau, de sorte que chacun des éléments soit maintenu par le poids total du barreau, on utilise les moyens d'attelage qui forment l'objet précis de la présente invention.

Dans chacune des faces frontales 101, 111, et plus exactement dans les pans inférieurs 101 a, 111 a de ces faces sont ménagés à proximité des faces latérales d'accolement 109,119 des logements 104,114, à section rectangulaire, qui peuvent recevoir des branches 20, 21 d'une agrafe en C 2, les deux branches 20 et 21 étant réunies par une traverse 22. Cette agrafe est d'épaisseur uniforme et ses branches 20 et 21, ainsi que sa traverse 22 ont des sections rectangulaires.

Les logements 104, 114 se prolongent, vers la face d'accolement 109, 119 par des échancrures 108, 118, telles que la traverse 22 de l'agrafe 2 puisse pénétrer pour venir en retrait du pan inférieur 101a, 111a de la face frontale 101, 111, tandis que les branches 20 et 21 pénétrant respectivement dans les logements 104 et 114.

On aura compris que les logements 104, 114 sont pratiqués perpendiculairement aux pans inférieurs 101 a, 111a des faces frontales 101,111 et que l'agrafe 2 est orientée parallèlement aux bords inférieurs 100,110.

On notera qu'un jeu est prévu entre les logements 104, 114, les échancrures 108, 118, et l'agrafe 2 avec ses branches 20 et 21 et sa traverse 22, pour permettre des jeux de l'ordre du millimètre dans toutes les directions. On se souviendra que tous ces organes sont en fonte réfractaire, fragile.

Par ailleurs, comme on le voit surtout aux figures 3 et 6, les échancrures 108 sont prolongées par des fentes 105 qui s'étendent jusqu'au fond du logement 104, ce qui ménage des saillies de retenue 106 et 107 pour la branche d'agrafe (voir figure 4).

Cette disposition permet de faciliter l'extraction d'une agrafe coincée dans les logements, en brisant la traverse pour introduire un crochet derrière la branche coincée.

On comprendra que les logements 104, 114 et les échancrures 108, 118 sont disposés symétriquement par rapport à un plan d'accolement matérialisé par les faces latérales 109, 119. Comme les éléments 10, 11, ont tous la même structure, dans chaque élément, au voisinage des faces latérales, il existera deux logements 104 et échancrures 108, disposés symétriquement par rapport à un plan médian de l'élément parallèle aux faces latérales.

Lorsque l'agrafe 2 est en place, on vient souder deux plaquettes rectangulaires 30, 31 sur le débouché des logements 104 114, de façon à emprisonner l'agrafe dans ses logements. La soudure des plaquettes se fait en exécutant des points de soudure à l'arc. En raison de la fragilité de la fonte, quelques coups de burin feront sauter les plaquettes 30, 31, pour dégager l'agrafe 2.

Il pourra être avantageux de constituer des matelas de fibres au fond des logements 104 et 114, afin que les extrémités des branches 20 et 21 se trouvent arrêtées tout en conservant une possibilité de jeu entre les éléments 10, 11.

La figure 7 représente une portion longitudinale de grille, comportant des barreaux transversaux 200, 210, 220, 230, 240, 250, 260, chaque barreau comprenant plusieurs éléments qui sont référencés avec les chiffres des dizaines et centaines du barreau auxqels ils appartiennent, le chiffre des unités étant 1, 2, 3 ou 4, selon l'ordre de bas en haut.

L'amont de la grille est sur la gauche de la figure et l'aval sur la droite.

pour éviter la constitution de lignes de joints longitudinaux étendus, les éléments successifs sont décalés latéralement de tiers de largeur. Des éléments de largeur un tiers et deux tiers sont disposés aux extrémités des barreaux 210,220,240,250, pour réaliser ce décalage.

On remarquera que l'élément 242 est manquant, ce qui laisse apparaître la face dorsale de l'élément amont 232 dans toute son étendue.

On notera que les éléments de barreaux comportent une saillie sur la face dorsale au raccordement avec la face frontale. Les saillies sont référencées par la référence de l'élément suivi de la lettre a. Dans la facette arrière des saillies ...a débouchent des orifices de soufflage référencés par la référence de l'élément suivi de la lettre b. Pour rendre plus claire la figure les références de saillies ...a ne figurent que pour le barreau 200, et seul un orifice de soufflage est référencé par élément dans le barreau 200.

## Revendications

1. Grille de foyer, pour supporter une masse de solides en combustion, notamment déchets urbains, comportant, en pente descendante d'une zone de chargement amont à un cendrier aval, une succession de barreaux (200, 210, 220, 230, 240, 250, 260) transversaux, alternativement fixes et mobiles en va-et-vient longitudinal, et présentant du coté supérieur une face dorsale (102, 112) pour supporter la masse, et une face frontale (101, 111) en appui glissant par un bord inférieur (100, 110) sur la face dorsale d'un barreau amont, chaque barreau constitué d'une pluralité d'éléments (10, 11) généralement rectangulaires en accolement suivant des faces latérales (109, 119) avec des canaux de soufflage d'air (103d, 113d) traversant les éléments (10, 11) pour déboucher dans leurs faces dorsales (102, 112), des moyens d'attelage (2), disposés à proximité des faces frontales (101, 111) assurant le maintien en alignement transversal strict de la pluralité d'éléments, caractérisée en ce que lesdits moyens d'attelage comprennent des agrafes en C (2) avec deux branches (20, 21) droites parallèles réunies par une traverse (22) perpendiculaire, chaque agrafe (2) étant apte à être disposée en pont entre deux éléments (10, 11) accolés, avec chacune de ses branches (20, 21) respectivement engagées dans un logement (104, 114) individuel pratiqué dans la face frontale (101, 111) respective de l'un et l'autre des éléments accolés (10, 11), la section des logements (104, 114) étant propre à interdire un déplacement latéral substantiel des branches (20, 21) respectives.

2. Grille selon la revendication 1, caractérisée en ce que les deux logements pratiqués dans la face frontale (101) de chaque élément (10) en vue de le maintenir aligné avec des éléments semblables accolés de part et d'autre de lui, sont symétriques par rapport à un plan médian parallèle aux faces latérales (109).

3. Grille selon l'une des revendications 1 et 2, caractérisée en ce que les éléments de barreau (10, 11) comportent des échancrures (108, 118) reliant chacun des logements (104, 114) à la face latérale (109, 119) voisine, ces échancrures (108, 118) étant aptes à recevoir la traverse (22) d'agrafe (2), en pont entre deux éléments (10, 11).

4. Grille selon la revendication 3, caractérisée en ce que l'échancrure (108) est suffisamment profonde pour que la traverse (22) d'agrafe vienne en retrait de la face frontale (101, 111) des éléments accolés (10, 11).

5. Grille selon l'une des revendications 3 et 4, caractérisée en ce qu'une fente (105) prolonge l'échancrure (108) sur toute la profondeur du logement (104), la hauteur de cette fente (105) étant inférieure à l'épaisseur des branches (20, 21) d'agrafe (2).

6. Grille selon une quelconque des revendications 1 à 5, caractérisée en ce que les branches (20, 21) et la traverse (22) d'agrafe (2) présentent des sections rectangulaires avec des épaisseurs semblables.

7. Grille selon la revendication 4, caractérisée en ce que des plaquettes (30, 31) sont soudées à plat sur les faces frontales (101, 111), chacune recouvrant au moins partiellement un logement (104, 114) de branche d'agrafe, sans déborder sur la face frontale de l'élément adjacent.

8. Grille selon une quelconque des revendications 1 à 7, caractérisée en ce que les éléments de barreau (10) présentent sur leur face dorsale (102) au raccordement avec la face frontale (101) au moins une saillie transversale (103) avec une facette arrière, face à l'aval, où débouche au moins un canal de soufflage (103d) traversant l'élément.

9. Grille selon la revendication 8, caractérisée en ce que les canaux de soufflage (103d) présentent, dans la grille, un axe dirigé longitudinalement vers l'aval en remontant, la pente de cet axe étant plus proche d'une horizontale que d'une verticale.

10. Grille selon la revendication 9, caractérisée en ce que la pente de l'axe de canal de soufflage (103d) est d'environ 15°, la facette arrière (103e) de la saillie (103) étant perpendiculaire à cet axe.

## Patentansprüche

1. Ofenfeuerrost zur Aufnahme einer Masse von festen Stoffen zur Verbrennung, insbesondere Hausmüll, mit einer von einem obenliegenden Beschickungsraum zu einem untenliegenden Aschenkasten geneigt abfallenden Aufeinanderfolge von querliegenden Roststäben (200, 210, 220, 230, 240, 250, 260), die abwechselnd feststehen und in Längsrichtung hin- und herbewegbar sind und an der Oberseite eine Tragfläche (102,112) zum Tragen der Masse und eine Stirnfläche (101, 111) aufweist, die sich mit einer Unterkante (100, 110) gleitend auf der Tragfläche eines davorliegenden Roststabes abstützt, wobei jeder Roststab aus mehreren etwa rechteckigen Elementen (10, 11) besteht, die mit ihren Seitenflächen (109, 119) aneinanderstoßend zusammengeklammert sind und die Elemente (10, 11) durchquerende Luftblaskanäle (103d, 113d) aufweisen, die in den Tragflächen (102, 112) ausmünden, und im Bereich der Stirnflächen (101, 111) angeordnete Kupplungsmittel (2) aufweist, welche die Aufrechterhaltung der genauen Querausrichtung der mehreren Elemente sicherstellen, dadurch gekennzeichnet, daß die Kupplungsmittel als C-förmige Klammern (2) mit zwei parallel verlaufenden Schenkeln (20, 21) und einer diese verbindenden und dazu rechtwinkligen Traverse (22) ausgebildet ist, wobei jede Klammer (2) als Brücke zwischen zwei aneinanderstoßende Elemente (10, 11) anzuordnen ist, jeder ihrer Schenkel (20, 21) in entsprechende Aufnahmeöffnungen (104, 114) eingreifen, die jeweils an den Stirnflächen (101, 111) der entsprechenden zusammenzuklammernden Elementen (10, 11) eingearbeitet sind, wobei die Aufnahmeöffnungen (104, 114) so ausgestaltet sind, daß sie eine wesentliche seitliche Bewegung der betreffenden Schenkel (20, 21) unterbinden.

2. Feuerrost nach Anspruch 1, dadurch gekennzeichnet, daß die zwei in der Stirnfläche (101) jedes Elements (10) eingearbeiteten Aufnahmeöffnungen im Hinblick auf die Aufrechterhaltung von dessen Fluchtung mit gleichartigen damit beiderseits zusammengeklammerten Elementen bezüglich einer zu den Seitenflächen (109) parallelen Mitteleben symmetrisch sind.

3. Feuerrost nach Anspruch 1 oder 2, dadurch gekennzeichnet, daß die Roststabelemente (10, 11) Aussparungen (108, 118) aufweisen, welche jede der Aufnahmeöffnungen (104, 114) mit der benachbarten Seitenfläche (109, 119) verbinden und dazu dienen, die Traverse (22) der die zwei Elemente (10, 11) überbrückenden Klammer (2) aufnehmen.

4. Feuerrost nach Anspruch 3, dadurch gekennzeichnet, daß die Aussparung (108) tief genug ausgebildet ist, daß die Traverse (22) der Klammer hinterhalb der Stirnflächen (101, 111) der zusammengeklammerten Elemente (10, 11) zu liegen kommt.

5. Feuerrost nach Anspruch 3 oder 4, dadurch gekennzeichnet, daß ein Spalt (105) die Aussparung (108) über die ganze Tiefe der Aufnahmeöffnung (104) verlängert, wobei die Höhe dieses Spalts (105) geringer ist als die Dicke der Schenkel (20, 21) der Klammer (2).

6. Feuerrost nach Anspruch 1 bis 5, dadurch gekennzeichnet, daß die Schenkel (20, 21) und die Traverse (22) der Klammer (2) rechteckige Querschnitte mit gleichen Dicken aufweisen.

7. Feuerrost nach Anspruch 4, dadurch gekennzeichnet, daß Plättchen (30, 31) auf die Stirnfläche (101,111) flach aufgeschwei ßt sind und jeweils mindestens teilweise eine Aufnahmeöffnung (104, 114) eines Spangenschenkels überdecken, ohne über die Stirnfläche des angrenzenden Elements überzustehen.

8. Feuerrost nach einem der Ansprüche 1 bis 7, dadurch gekennzeichnet, daß die Roststabelemente (10) auf ihrer Tragfläche (102) im Anschluß an die Stirnfläche (101) jeweils wenigstens eine quer verlaufende Flächenerhebung (103) mit einer rückseitigen, abwärts verlaufenden Schrägfläche aufweisen, an welcher wenigstens ein das Element durchquerender Blaskanal (103d) ausmündet.

9. Feuerrost nach Anspruch 8, dadurch gekennzeichnet, daß die Kanäle (103d) eine in Abwärtsrichtung des Feuerrosts aufsteigende Achse haben, deren Neigung mehr horizontal als vertikal verläuft.

10. Feuerrost nach Anspruch 9, dadurch gekennzeichnet, daß die Neigung der Achse des Blaskanals (103d) etwa 15⁰ beträgt und daß die rückseitige Schrägfläche der Flächenerhebung (103) senkrecht zur Düsenachse verläuft.

## Claims

1. A hearth grate for supporting a mass of combusting solids, in particular urban refuse, comprising, on a downward slope from an upstream loading zone to a downstream ash box, a succession of transverse bars (200, 210, 220, 230, 240, 250, 260) which are alternately fixed and movable with a longitudinal to-and-fro movement and have, on the upper side, a dorsal face (102, 112) for supporting the mass and a frontal face (101, 111) which is slidably supported by way of a lower edge (100, 110) on the dorsal face of an upstream bar, each bar made up of a plurality of generally rectangular elements (10, 11) joined side by side along lateral faces (109, 119) and with air blowing passages (103d, 113d) passing through the elements (10, 11) to issue in their dorsal faces (102, 112), coupling means (2), arranged near the frontal faces (101, 111), ensuring that the plurality of elements are kept in strict transverse alignment, characterized in that the said coupling means comprise C-shaped fasteners (2) having two straight, parallel branches (20, 21) joined together by a perpendicular crosspiece (22), each fastener (2) being capable of being arranged as a bridge between two elements (10, 11) joined side by side and each of the branches (20, 21) of this fastener engaging in an individual housing (104, 114 respectively) made in the respective frontal face (101, 111) of both elements joined side by side (10, 11), the section of the housings (104, 114) being such as to prevent substantial lateral displacement of the respective branches (20,21).

2. A grate in accordance with Claim 1, characterized in that the two housings made in the frontal face (101) of each element (10) with a view to keeping it aligned with similar elements joined either side thereof, are symmetrical in relation to a medial plane parallel to the lateral faces (109).

3. A grate in accordance with one of Claims 1 and 2, characterized in that the bar elements (10, 11) comprise notches (108, 118) linking each of the housings (104, 114) to the neighbouring lateral face (109, 119), these notches (108, 118) being capable of receiving the crosspiece (22) of the fastener (2) bridging two elements (10,11).

4. A grate in accordance with Claim 3, characterized in that the notch (108) is sufficiently deep for the fastener crosspiece (22) to stand back from the frontal face (101, 111) of the elements (10, 11) joined side by side.

5. A grate in accordance with one of Claims 3 and 4, characterized in that a slot (105) extends the notch (108) over the entire depth of the housing (104), the height of this slot (105) being less than the thickness of the branches (20, 21) of the fastener (2).

6. A grate in accordance with any one of Claims 1 to 5, characterized in that the branches (20, 21) and the crosspiece (22) of the fastener (2) have rectangular sections of similar thickness.

7. A grate in accordance with Claim 4, characterized in that small plates (30, 31) are welded in a flat position over the frontal faces (101, 111), each plate at least partially covering a housing (104, 114) of a fastener branch without projecting onto the frontal face of the adjacent element.

8. A grate in accordance with any one of Claims 1 to 7, characterized in that the bar elements (10) have on their dorsal face (102), at the junction with the frontal face (101), at least one transverse projection (103) with a rear, downstream-facing facet where at least one blowing passage (103d) passing through the element opens.

9. A grate in accordance with Claim 8, characterized in that in the grate the blowing passages (103d) have an axis which is directed longitudinally downstream and is ascending, the slope of this axis being closer to the horizontal than the vertical.

10. A grate in accordance with Claim 9, characterized in that the slope of the axis of the blowing passage (103d) is approximately 15_{°}, the rear facet (103₂) of the projection (103) being perpendicular to this axis.
